# EUROPÄISCHE PATENTSCHRIFT

(11) **EP 1 825 452 B1**
(45) Veröffentlichungstag und Bekanntmachung des Hinweises auf die Patenterteilung: **03.04.2013**
(21) Anmeldenummer: 06776562.8
(22) Anmeldetag: 02.08.2006
(51) Int. Cl.: G09F 1/14, G09F 1/10, G09F 7/18

(54) **HALTER**
HOLDER
SUPPORT

(30) Priorität: 02.08.2005 DE 102005037306
(43) Veröffentlichungstag der Anmeldung: 29.08.2007
(73) Patentinhaber: "Durable" Hunke & Jochheim GmbH & Co. KG, 58636 Iserlohn (DE)
(72) Erfinder: MAIER-HUNKE, Horst-Werner, 58640 Iserlohn (DE)
(74) Vertreter: Grünecker, Kinkeldey, Stockmair & Schwanhäusser
(86) Internationale Anmeldenummer: PCT/EP2006/007648
(87) Internationale Veröffentlichungsnummer: WO 2007/014766

(56) Entgegenhaltungen:
- DE-A1- 10 216 375
- US-A- 5 215 285
- US-A- 5 390 437

## Beschreibung

### Technisches Gebiet

Die Erfindung betrifft einen zur Aufstellung auf einer Standfläche geeigneten Halter mit mindestens einer nach oben offenen Nut zur Aufnahme eines biegesteifen Informationsträgers und/oder einer biegesteifen Hülle für Informationsträger.

### Stand der Technik

Bekannt sind Halter der vorstehenden Art, bei denen die Breite der Nut praktisch gleich der Materialstärke des biegesteifen Informationsträgers bzw. der Materialstärke der Hülle zur Aufnahme eines Informationsträgers ist, wobei die Informationsträger bei Verwendung einer Hülle z. B. von einer Menükarte oder einem Foto gebildet werden können. Die bekannten Halter vermögen insofern nicht voll zu befriedigen, als die Festigkeit des Sitzes des Informationsträgers bzw. der Hülle im Halter zu wünschen übrig lässt. Dokument DE10216375A ist als nächstliegender stand der Technik angeschen.

### Darstellung der Erfindung

Der Erfindung liegt die Aufgabe zugrunde, einen Halter der in Betracht gezogenen Art zu schaffen, der eine Gewähr für einen sicheren Sitz des Informationsträgers bzw. der Hülle für den Informationsträger in der Nut bietet und dies auch dann, wenn der Halter in die Hand genommen und in beliebige Positionen überführt wird. Gelöst wird die vorstehende Aufgabe auf überraschend einfache und elegante Weise erfindungsgemäß dadurch, dass in der Nut eine Klemmschiene angeordnet ist, deren Klemmschenkel sich mit ihren Außenwänden an den sich gegenüberliegenden Innenwänden der Nut abstützen, und dass die Klemmschenkel an ihrer Innenseite in an sich bekannter Weise mit flexiblen Rückhaltestegen versehen sind, die zur kraftschlüssigen Halterung des Informationsträgers bzw. der Hülle für den Informationsträger im Halter dienen.

Ist eine leichte Schräglage des Informationsträgers bzw. der Hülle zum Halter erwünscht, erweist es sich als zweckmäßig, einen Klemmschenkel mit einem Rückhaltesteg und einen Klemmschenkel mit zwei Rückhaltestegen auszustatten; strebt man hingegen eine senkrechte Position des Informationsträgers bzw. der Hülle an, muss jeder Klemmschenkel mit zwei Rückhaltestegen versehen sein, wobei die Rückhaltestege in beiden Fällen schräg nach unten ins Innere der Klemmschiene ragen und in der Höhe zueinander versetzt angeordnet sein sollten.

Als besonders vorteilhaft erweist es sich, wenn die Nut hinterschnitten ist und einen Einführspalt aufweist, dessen Weite gleich der Weite eines von den Klemmschenkeln begrenzten Einführschlitzes der Klemmschiene ist, und wenn die Höhe des sich an den Einführspalt für den Informationsträger und/oder die Hülle anschließenden Teiles der Nut gleich der Höhe der Klemmschiene ist.

Der Reibungsbeiwert der Klemmschenkel bei kraftschlüssig in der Nut gehaltener Klemmschiene sollte niedriger sein als der Reibungsbeiwert der Rückhaltestege. Dies ermöglicht dem Benutzer des Halters in Fällen, in denen die Klemmschiene nicht in die Nut eingeklebt ist und in denen mindestens ein Ende der Nut offen ist, einen leichten Austausch der Klemmschienen.

Um eine kostengünstige Herstellung von Haltern für Informationsträger unterschiedlicher Formate zu ermöglichen, empfiehlt es sich, ihn als Abschnitt eines Strangpressprofils auszubilden.

Gegenstand der Erfindung ist außerdem eine zum Einsatz in Verbindung mit dem Halter bestimmte Hülle, die aus zwei lediglich über einen Falz miteinander verbundenen, den Informationsträger zwischen sich aufnehmende Scheiben bildenden Schenkeln eines Acrylglaszuschnittes besteht.

Um das Auswechseln des Informationsträgers besonders einfach zu gestalten, sollten die Schenkel der Hülle ungleich lang sein, so dass nur der untere Rand eines Schenkels in die Nut steckbar ist, während der untere Rand des anderen Schenkels bei mit dem Halter verbundener Hülle oberhalb des Randes des Einführspaltes der Nut des Halters endet.

Weitere Merkmale und Einzelheiten des erfindungsgemäßen Halters ergeben sich aus der nachstehenden Beschreibung zweier in der beigefügten Zeichnung dargestellter Ausführungsformen.

### Kurze Beschreibung der Zeichnungen

Es zeigen:
- Fig. 1: die perspektivischen Ansichten eines nur eine Nut aufweisenden Halters und einer in die Nut einführbaren Klemmschiene,
- Fig. 2: die perspektivischen Ansichten eines zwei parallele Nuten aufweisenden Halters und der dazugehörigen Klemmschienen,
- Fig. 3: in vergrößertem Maßstab die perspektivische Ansicht einer einzelnen Klemmschiene,
- Fig. 4: die perspektivische Ansicht des mit zwei Klemmschienen ausgestatteten Halters gemäß Figur 2 und
- Fig. 5: die perspektivische Ansicht des mit zwei Hüllen zur Aufnahme von Informationsträgern ausgestatteten Halters gemäß Figur 4.

Der in Figur 1 dargestellte, aus einem Abschnitt eines Aluminiumstrangpressprofils bestehende Halter 1 weist eine einzelne, hinterschnittene, zentrale Nut 2 auf, die sich über die gesamte Breite des Halters 1 erstreckt und in die von der Seite eine Klemmschiene 3 einschiebbar ist. An den die Nut 2 aufweisenden Teil des Halters 1 schließen sich zwei bogenförmige Flanken 4, 5 an, über die sich der Halter 1 auf einer geeigneten Standfläche abstützt; eine Berührung zwischen dem Boden 6 der Nut und der Standfläche findet nicht statt.

Der in Figur 2 dargestellte Halter 7 lässt erkennen, dass sich die Zahl der Nuten 2 und der in sie eingeführten Klemmschienen 3 ohne Verzicht auf eine einfache Herstellung vergrößern lässt.

Figur 3 zeigt in vergrößertem Maßstab eine einzelne Klemmschiene 3. Von ihrem im Wesentlichen planen Boden 8 erstrecken sich zwei Klemmschenkel 9 und 10 nach oben. Mit den Innenseiten der Klemmschenkel 9, 10 sind im dargestellten Fall über Filmscharniere 11 vier Rückhaltestege 12 mit einem Querschnitt, der die Form einer konvexen Linse hat, verbunden. Die schräg nach unten, d. h. zum Boden 8 der Klemmschiene 3, gerichteten Längskanten der in der Höhe zueinander versetzten Rückhaltestege 11 können sich leicht überlappen. Der Einführspalt 13 der Nuten 2 hat eine lichte Weite W_{N}, die gleich der lichten Weite W_{K} des Einführschlitzes 14 der Klemmschienen 3 ist. Wenn gleichzeitig dafür Sorge getragen wird, das die Höhe H_{N} des sich an den Einführspalt 13 der Nuten 2 anschließenden Teiles der Nuten 2 gleich der Höhe H_{K} der Klemmschienen 3 ist, sind, von einer Verschiebbarkeit der Klemmschienen 3 in Richtung der Längsachse der Nuten 2 abgesehen, Relativbewegungen zwischen der Klemmschiene 3 und der Nut ausgeschlossen. Will man Relativbewegungen zwischen den Klemmschienen 3 und den Nuten 2 in Richtung der Längsachsen der Klemmschienen 3 ebenfalls unterbinden, so müssen die Klemm-schienen 3 in die Nuten 2 eingeklebt werden, letzteres ist allerdings nicht zwingend erforderlich, vielmehr reicht die Haftreibung zwischen der Innenwand der Nuten 2 und den Außenseiten der Klemmschienen 3 grundsätzlich aus, um ein unerwünschtes Herausrutschen der Klemmschienen 3 aus den Nuten 2 zu verhindern. Die mit einem gewissen Kraftaufwand mögliche Verschiebbarkeit der Klemmschienen 3 in den Nuten 2 bietet den Vorteil, dass nach dem Entfernen der Klemmschienen 3 aus den Nuten 2 und dem damit verbundenen Wegfall der Abstützung der Klemmschenkel 9, 10 durch die Innenwände der Nuten 2 die Entnahme von in die Klemmschienen 3 eingesteckten Informationsträgern bzw. Informationsträgerhüllen erleichtert wird.

Während der Hauptteil der Klemmschienen in an sich bekannter Weise aus einem vergleichsweise harten, federelastischen Kunststoff besteht, ist das Material der Rückhaltestege vergleichsweise weich. Durch die Anwendung der Koextrusionstechnik zur Herstellung der Klemmschienen 3 ist eine widerstandsfähige Verbindung der Klemmschenkel 9, 10 der Klemmschienen 3 mit ihren Rückhaltestegen 11 gewährleistet.

Figur 5 zeigt den mit zwei Hüllen 15 und 16 unterschiedlichen Formats bestückten Halter 7 gemäß Figur 4. Beide Hüllen 15, 16 bestehen aus zwei aus jeweils einem Zuschnitt hergestellten, über einen Falz 17 miteinander verbundenen Schenkeln 18, 19 eines Acrylglaszuschnittes, von denen der eine 19 länger als der andere ist. Der Längenunterschied zwischen den beiden Schenkeln 18, 19 ist dabei so gewählt, dass der untere Rand des Schenkels 18 bei in die Klemmschiene 3 gestecktem unteren Rand des Schenkels 19 kurz oberhalb der Oberfläche des Halters 7 endet. Da die Schenkel 18, 19 nur über den Falz 17 miteinander verbunden sind, lassen sich Informationsträger unter leichtem Abspreizen des kürzeren Schenkels 18 vom längeren Schenkel bequem in die Hüllen 15, 16 einführen. Die Dicke der in die jeweilige Nut 2 eingeführten längeren Schenkel 19 ist bei senkrechter Anordnung der Hüllen 15, 16 - wie aus Figur 5 erkennbar - gleich der Weite W_{N} des Einführspaltes 13 der Nut 2.

## Patentansprüche

1. Halter, geeignet zur Aufstellung auf einer Standfläche, mit mindestens einer nach oben offenen Nut zur Aufnahme eines biegesteifen Informationsträgers und/oder einer biegesteifen Hülle für Informationsträger, **dadurch gekennzeichnet, dass** in der Nut (2) eine Klemmschiene (3) angeordnet ist, deren Klemmschenkel (9, 10) sich mit ihren Außenwänden an den sich gegenüberliegenden Innenwänden der Nut (2) abstützen, und dass die Klemmschenkel (9, 10) an ihrer Innenseite in an sich bekannter Weise mit flexiblen Rückhaltestegen (12) versehen sind, die zur kraftschlüssigen Halterung des Informationsträgers bzw. der Hülle (15, 16) für den Informationsträger im Halter (1; 7) dienen.

2. Halter nach Anspruch 1, **dadurch gekennzeichnet, dass** die Nut (2) mindestens ein offenes Ende aufweist.

3. Halter nach einem der Ansprüche 1 oder 2, **dadurch gekennzeichnet, dass** die Nut (2) sich über seine gesamte Breite erstreckt.

4. Halter nach einem der Ansprüche 1 bis 3, **dadurch gekennzeichnet, dass** ein Klemmschenkel (9) mit einem Rückhaltesteg (12) und ein Klemmschenkel (10) mit zwei Rückhaltestegen (12) ausgestattet ist.

5. Halter nach einem der Ansprüche 1 bis 3, **dadurch gekennzeichnet, dass** jeder Klemmschenkel (9 bzw. 10) mit zwei Rückhaltestegen (12) ausgestattet ist.

6. Halter nach einem der Ansprüche 1 bis 5, **dadurch gekennzeichnet, dass** die Rückhaltestege (12) der Klemmschenkel (9, 10) in der Höhe zueinander versetzt angeordnet sind.

7. Halter nach einem der Ansprüche 1 bis 6, **dadurch gekennzeichnet, dass** die Rückhaltestege (12) einen linsenförmigen Querschnitt aufweisen.

8. Halter nach einem der Ansprüche 1 bis 7, **dadurch gekennzeichnet, dass** die Rückhaltestege (12) schräg nach unten ins Innere der Klemmschiene (3) ragen.

9. Halter nach einem der Ansprüche 1 bis 8, **dadurch gekennzeichnet, dass** die Rückhaltestege (12) über Filmscharniere (11) mit den Klemmschenkeln (9, 10) der Klemmschiene (3) verbunden sind.

10. Halter nach einem der Ansprüche 1 bis 9, **dadurch gekennzeichnet, dass** der Reibungsbeiwert der Klemmschenkel (9, 10) der kraftschlüssig in der Nut (2) gehaltenen Klemmschiene (3) niedriger ist als der Reibungsbeiwert der Rückhaltestege (12).

11. Halter nach einem der Ansprüche 1 bis 10, **dadurch gekennzeichnet, dass** die in das Innere der Nut (2) gerichteten Längskanten der Rückhaltestege (12) sich in ihrer Ausgangsstellung geringfügig überlappen.

12. Halter nach einem der Ansprüche 1 bis 11, **dadurch gekennzeichnet, dass** die Nut (2) hinterschnitten ist und einen Einführspalt (13) aufweist, dessen Weite (W_{N}) gleich der Weite (W_{K}) eines von den Klemmschenkeln (9, 10) begrenzten Einführschlitzes (14) der Klemmschiene (3) ist.

13. Halter nach einem der Ansprüche 1 bis 12, **dadurch gekennzeichnet, dass** die Höhe (H_{N}) des sich an den Einführspalt (13) für den Informationsträger und/oder die Hülle anschließenden Teiles der Nut (2) gleich der Höhe (H_{K}) der Klemmschiene (3) ist.

14. Halter nach einem der Ansprüche 1 bis 13, **dadurch gekennzeichnet, dass** die Außenseiten der Klemmschenkel (9, 10) mit den Innenwänden der Nut (2) verklebt sind.

15. Halter nach einem der Ansprüche 1 bis 14, **dadurch gekennzeichnet, dass** er von einem Abschnitt eines Strangpressprofils gebildet wird.

16. Hülle für einen Halter nach einem der Ansprüche 1 bis 15, **dadurch gekennzeichnet, dass** sie aus zwei über eine Falz (17) miteinander verbundenen, den Informationsträger zwischen sich aufnehmenden Schenkeln (18, 19) eines Acrylglaszuschnittes besteht.

17. Hülle nach Anspruch 16, **dadurch gekennzeichnet, dass** die Schenkel (18, 19) der Hülle (15, 16) ungleich lang sind, so dass nur der untere Rand eines Schenkels (19) in die Nut (2) steckbar ist, während der untere Rand der anderen Schenkels (18) bei mit dem Halter (1; 7) verbundener Hülle (15, 16) oberhalb des Randes des Einführspaltes (13) der Nut (2) des Halters (1; 7) endet.

## Claims

1. Holder, suitable for standing on a support surface, having at least one upwardly open groove for receiving a non-bending information carrier and/or a non-bending sleeve for information carriers, **characterized in that** there is arranged in the groove (2) a clamping strip (3) whereof the clamping limbs (9, 10) are supported by means of their outer walls against the mutually opposing inner walls of the groove (2), and **in that** the clamping limbs (9, 10) are provided on their inner side in a manner known per se with flexible retaining webs (12) which serve to hold the information carrier or the sleeve (15, 16) for the information carrier in the holder (1; 7) in force-fitting manner.

2. Holder according to Claim 1, **characterized in that** the groove (2) has at least one open end.

3. Holder according to either of Claims 1 and 2, **characterized in that** the groove (2) extends over its entire width.

4. Holder according to one of Claims 1 to 3, **characterized in that** one clamping limb (9) is equipped with one retaining web (12) and one clamping limb (10) is equipped with two retaining webs (12).

5. Holder according to one of Claims 1 to 3, **characterized in that** each clamping limb (9 and 10, respectively) is equipped with two retaining webs (12).

6. Holder according to one of Claims 1 to 5, **characterized in that** the retaining webs (12) of the clamping limbs (9, 10) are arranged offset from one another in terms of height.

7. Holder according to one of Claims 1 to 6, **characterized in that** the retaining webs (12) have a lens-shaped cross section.

8. Holder according to one of Claims 1 to 7, **characterized in that** the retaining webs (12) project obliquely downwards into the interior of the clamping strip (3).

9. Holder according to one of Claims 1 to 8, **characterized in that** the retaining webs (12) are connected to the clamping limbs (9, 10) of the clamping strip (3) by way of film hinges (11).

10. Holder according to one of Claims 1 to 9, **characterized in that** the friction coefficient of the clamping limbs (9, 10) of the clamping strip (3) held in the groove (2) in force-fitting manner is smaller than the friction coefficient of the retaining webs (12).

11. Holder according to one of Claims 1 to 10, **characterized in that** the longitudinal edges - which point into the interior of the groove (2) - of the retaining webs (12) overlap one another slightly in their initial position.

12. Holder according to one of Claims 1 to 11, **characterized in that** the groove (2) is undercut and has an insertion gap (13) whereof the width (W_{N}) is the same as the width (W_{K}) of an insertion slot (14), delimited by the clamping limbs (9, 10), of the clamping strip (3).

13. Holder according to one of Claims 1 to 12, **characterized in that** the height (H_{N}) of the part of the groove (2) that adjoins the insertion gap (13) for the information carrier and/or the sleeve is the same as the height (H_{K}) of the clamping strip (3).

14. Holder according to one of Claims 1 to 13, **characterized in that** the outer sides of the clamping limbs (9, 10) are glued to the inner walls of the groove (2).

15. Holder according to one of Claims 1 to 14, **characterized in that** it is formed by a section of an extruded profile.

16. Sleeve for a holder according to one of Claims 1 to 15, **characterized in that** it comprises two limbs (18, 19) of an acrylic glass blank which are connected to one another by way of a fold (17) and receive the information carrier between them.

17. Sleeve according to Claim 16, **characterized in that** the limbs (18, 19) of the sleeve (15, 16) are of unequal length in such a way that only the lower edge of one limb (19) may be pushed into the groove (2), while the lower edge of the other limb (18) ends above the edge of the insertion gap (13) of the groove (2) of the holder (1; 7) when the sleeve (15, 16) is connected to the holder (1; 7).

## Revendications

1. Support apte à être posé sur une surface d'appui, avec au moins une rainure ouverte vers le haut pour recevoir un support d'informations à rigidité flexionnelle et/ou une enveloppe à rigidité flexionnelle pour des supports d'informations, **caractérisé en ce qu'**il est prévu dans la rainure (2) un rail de serrage (3) dont les branches de serrage (9, 10) s'appuient avec leurs parois extérieures contre les parois intérieures de la rainure (2) qui se font face, et **en ce que** les branches de serrage (9, 10) sont pourvues sur leur côté intérieur, d'une manière connue, de nervures de retenue flexibles (12) qui servent à fixer par force le support d'informations ou l'enveloppe (15, 16) pour le support d'informations dans le support (1 ; 7).

2. Support selon la revendication 1, **caractérisé en ce que** la rainure (2) présente au moins une extrémité ouverte.

3. Support selon l'une des revendications 1 ou 2, **caractérisé en ce que** la rainure (2) s'étend sur toute sa largeur.

4. Support selon l'une des revendications 1 à 3, **caractérisé en ce qu'**une branche de serrage (9) est pourvue d'une nervure de retenue (12) tandis qu'une branche de serrage (10) est pourvue de deux nervures de retenue (12).

5. Support selon l'une des revendications 1 à 3, **caractérisé en ce que** chaque branche de serrage (9, 10) est pourvue de deux nervures de retenue (12).

6. Support selon l'une des revendications 1 à 5, **caractérisé en ce que** les nervures de retenue (12) des branches de serrage (9, 10) sont disposées en étant décalées en hauteur.

7. Support selon l'une des revendications 1 à 6, **caractérisé en ce que** les nervures de retenue (12) présentent une section transversale lenticulaire.

8. Support selon l'une des revendications 1 à 7, **caractérisé en ce que** les nervures de retenue (12) dépassent, en biais vers le bas, à l'intérieur du rail de serrage (3).

9. Support selon l'une des revendications 1 à 8, **caractérisé en ce que** les nervures de retenue (12) sont reliées aux branches de serrage (9, 10) du rail de serrage (3) par des charnières pelliculaires (11).

10. Support selon l'une des revendications 1 à 9, **caractérisé en ce que** le coefficient de friction des branches de serrage (9, 10) du rail de serrage (3) retenu par force dans la rainure (2) est inférieur au coefficient de friction des nervures de retenue (12).

11. Support selon l'une des revendications 1 à 10, **caractérisé en ce que** les bords longitudinaux des nervures de retenue (12) qui sont dirigés vers l'intérieur de la rainure (2) se recouvrent légèrement, dans leur position initiale.

12. Support selon l'une des revendications 1 à 11, **caractérisé en ce que** la rainure (2) est en contre-dépouille et présente un interstice d'introduction (13) dont la largeur (W_{N}) est égale à la largeur (W_{K}) d'une fente d'introduction (14) du rail de serrage (3) délimitée par les branches de serrage (9, 10).

13. Support selon l'une des revendications 1 à 12, **caractérisé en ce que** la hauteur (H_{N}) de la partie de la rainure (2) qui fait suite à l'interstice d'introduction (13) pour le support d'informations et/ou l'enveloppe est égale à la hauteur (H_{K}) du rail de serrage (3).

14. Support selon l'une des revendications 1 à 13, **caractérisé en ce que** les côtés extérieurs des branches de serrage (9, 10) sont collés aux parois intérieures de la rainure (2).

15. Support selon l'une des revendications 1 à 14, **caractérisé en ce qu'**il est formé par un tronçon de profilé extrudé.

16. Enveloppe pour un support selon l'une des revendications 1 à 15, **caractérisée en ce qu'**elle se compose de deux branches (18, 19) d'une pièce découpée en verre acrylique qui sont reliées par un pli (17) et qui reçoivent entre elles le support d'informations.

17. Enveloppe selon la revendication 16, **caractérisée en ce que** les branches (18, 19) de l'enveloppe (15, 16) ont des longueurs différentes, de sorte que seul le bord inférieur d'un branche (19) peut être emboîté dans la rainure (2), tandis que le bord inférieur de l'autre branche (18), quand l'enveloppe (15, 16) est reliée au support (1 ; 7), se termine au-dessus du bord de l'interstice d'introduction (13) de la rainure (2) du support (1 ; 7).
